# FASCICULE DE BREVET EUROPEEN

(11) **EP 2 199 493 B1**
(45) Date de publication et mention de la délivrance du brevet: **27.04.2011**
(21) Numéro de dépôt: 09306162.0
(22) Date de dépôt: 01.12.2009
(51) Int. Cl.: E04G 11/36, E04B 5/32

(54) **Procédé de fabrication d'armature utilisée pour le coffrage rapide et le montage de murs, dalles, planchers et similaires, et l'armature obtenue selon le procédé**
Herstellungsverfahren einer Armierung für die Schnellverschalung und Montage von Mauern, Böden, Decken und Ähnlichem, sowie die mit Hilfe dieses Verfahrens erhaltene Armierung
Method for manufacturing the framework used for quick formworking and installation of walls, slabs, floors and similar elements, and framework obtained according to the method

(30) Priorité: 26.02.2009 FR 0951210
(43) Date de publication de la demande: 23.06.2010
(73) Titulaire: Fiprofil, 42650 Saint Jean Bonnefonds (FR)
(72) Inventeur: Keller, Patrick, 42000 Saint-Etienne (FR); Keller, Serge, 42000 Saint-Etienne (FR)
(74) Mandataire: Myon, Gérard Jean-Pierre

(56) Documents cités:
- DE-A1- 4 428 412
- DE-U1- 29 509 938
- FR-A- 2 863 637
- FR-A- 2 893 058

## Description

L'invention se rattache au secteur technique de la construction de murs, planchers, en béton, exigeant un coulage de matériau ainsi qu'au matériel et outils utilisés par les maçons.

L'invention concerne plus particulièrement le coffrage de dalles permettant de monter des murs à partir d'une succession de coffrages.

Le demandeur a la connaissance du brevet FR 2.893.058 qui vise un dispositif pour faciliter le coffrage rapide et le montage de murs pour lequel il a marqué son intérêt à exploitation.

Ce dispositif, illustré figure 1 au titre de l'art antérieur, comprend une armature monobloc profilée selon une configuration triangulaire avec deux ailes (4a - 4b) et un corps tubulaire (4d) médian creux intérieurement soudé avec les ailes de l'armature. Le corps (4d) est horizontal et autorise lui-même l'introduction d'une tige filetée (5) et de réglage. Cette tige filetée reçoit, en extrémité avant (2a), une équerre (7) susceptible de venir contre le coffrage (C) sous jacent et, en extrémité arrière, un moyen (6) de serrage. Le chant vertical (4e) de l'aile inférieure (4a) vient en contre appui de la face opposée du coffrage inférieur. La partie supérieure de l'armature avec son aile (4b) présente un repli vertical équerré par rapport à ladite aile qui lui est associée et il constitue un appui pour la planche (P).

Ce dispositif tel que décrit répond parfaitement au problème posé de la pose rapide des moellons de coffrage avec une fonctionnalité améliorée par rapport à l'art antérieur tel que le brevet FR 2.863.637 à partir duquel il a été élaboré.

Par rapport au dispositif décrit dans le brevet FR 2.893.058, le problème posé réside essentiellement dans son coût de fabrication et de montage car il comprend essentiellement deux parties assemblées par soudage et intégrant aussi des opérations de pliage. L'armature, avec sa configuration triangulaire avec les deux ailes (4a - 4b), est rapportée et soudée sur le corps tubulaire (4d) creux pour le passage de la tige filetée de repliage. La tige filetée a un coût important sachant qu'elle est perdue après décoffrage. De plus, la tige filetée présente une épaisseur d'au moins 6 mm, ce qui surélève la tranche de coffrage laissant apparaître un vide important entre le mur support déjà construit et la tranche de coffrage. Ce vide, s'il n'est pas jointé (opération supplémentaire), laisse échapper au coulage de la laitance et des coulures de béton qu'il faut par la suite, par bouchardage, afin de poser l'enduit de façade.

Outre les opérations multiples de fabrication, l'assemblage n'est pas toujours aisé à réaliser et nécessite un outillage spécifique. On a voulu aussi tenir compte des contraintes techniques et sollicitations engendrées par la force de pression du béton. En outre, l'assemblage, s'il est mal réalisé, présente des zones d'affaiblissement et de rupture, et des surplus d'accrétions de soudure à l'intérieur du corps creux pouvant l'obstruer et gêner le passage de l'élément d'entretoise. Les soudures, si elles sont mal réalisées, font apparaître à l'intérieur du creux d'assemblage, entre l'armature et le corps, des bourrelets et, par conséquent, empêcher le libre déplacement de la tige filetée ou moyen équivalent.

La démarche du demandeur a donc été, à partir du concept de l'armature telle que décrite dans le brevet FR 2.893.058, d'examiner la possibilité d'en optimiser la fabrication pour simplifier et supprimer les opérations d'assemblage en vue d'une réduction des coûts de fabrication. Cette démarche a pour but aussi de tenir compte des contraintes d'utilisation de ce type d'armature, et des coûts d'achat acceptés par les utilisateurs dans le secteur du bâtiment qui sont très vigilants à cet égard en égard de leurs propres contraintes économiques.

La solution apportée par le demandeur répond à ces différents objectifs.

Selon une première caractéristique, l'armature étant du type comprenant une configuration triangulaire avec deux ailes et une partie médiane creuse intérieurement autorisant le passage d'un moyen de réglage est remarquable en ce qu'elle est fabriquée à partir d'une bande métallique en acier enroulée en bobine et présentée vers une machine de découpage emboutissage à outillage progressif assurant, dans une première phase, la découpe d'un module constitutif d'une armature aux formes et dimensions extérieures en situation de dépliage puis, dans une seconde phase, assurant l'encochage pour la formation d'encoches prédécoupées situées de part et d'autre de la partie transversale médiane du module et ayant une fonction de butée puis, dans une troisième phase, la formation par pliage progressif d'une part d'une nervure centrale transversale susceptible de constituer, par sa configuration à deux parois opposées et espacées, le guide d'une tirette de réglage et, d'autre part, le pliage longitudinal de l'une des parties du module au-delà dudit nervurage pour constituer un plan d'appui perpendiculaire au plan du module puis, dans une quatrième phase, la séparation du module obtenu.

Selon une autre caractéristique, l'armature du type comprenant une configuration triangulaire avec deux ailes et une partie médiane creuse intérieurement autorisant le passage d'un moyen de réglage, le chant vertical de l'aile inférieure venant en contre appui de la face opposée du coffrage inférieur et la partie supérieure de l'armature avec son autre aile présentant un repli vertical, constituant une face d'appui d'une planche utilisée pour faire le coffrage supérieur, est remarquable en ce qu'elle comprend, entre ses ailes une partie transversale médiane constituant une nervure centrale définie par deux parois parallèles opposées raccordées par une partie de liaison en définissant un espace constituant le logement et le guidage du moyen de réglage. Sur chacune de ses parois de la nervure, et en prolongement avec la partie aile correspondant, sont réalisées des découpes avec chacune une encoche en saillie orientées côté intérieur de la nervure et constituant un moyen de butée, en forme de languette, et de guidage du moyen de réglage.

Ces caractéristiques et d'autres encore ressortiront bien de la suite de la description.

Pour fixer l'objet de l'invention illustrée de manière non limitative aux figures des dessins où :
- La figure 1 est une vue d'une armature décrite dans le brevet FR 2.893.058 au titre de l'art antérieur.
- La figure 2 est une vue de l'armature produite selon le procédé de fabrication de l'invention avec l'insertion d'une tirette de réglage en position.
- La figure 3 est une vue en plan selon la figure 2.
- La figure 4 est une vue de profil de l'armature selon la figure 2.
- La figure 4a est une vue agrandie du détail identifié selon la coupe A.A.
- La figure 5 est une vue de dessous de l'armature selon la figure 4.
- La figure 6 est une vue de dessus de l'armature selon la figure 4.
- La figure 7 est une vue de côté selon la figure 6.

Afin de rendre plus concret l'objet de l'invention, on le décrit maintenant d'une manière non limitative illustrée aux figures des dessins.

L'armature utilisée selon l'invention pour le coffrage rapide et montage des murs, dalles et similaires, est référencée dans son ensemble par (10). Cette armature est métallique monobloc et constitue un seul élément qui assure à la fois un contre appui de la face opposée au coffrage inférieur, et un appui pour la planche.

Cette armature, selon l'invention, est fabriquée à partir d'une bande métallique en acier, enroulée en bobine, et présentée vers une machine de découpage emboutissage à outillage progressif assurant, dans une première phase, la découpe d'un module constitutif d'une armature aux formes et dimensions extérieures en situation de dépliage puis, dans une seconde phase, assurant l'encochage pour la formation d'encoches prédécoupées situées de part et d'autre de la partie transversale médiane du module et ayant une fonction de butée puis, dans une troisième phase, la formation par pliage progressif, d'une part, d'une nervure centrale transversale susceptible de constitue, par sa configuration à deux parois opposées et espacées, le guide d'une tirette de réglage et, d'autre part, le pliage longitudinal de l'une des parties du module au-delà dudit nervurage pour constituer un plan d'appui perpendiculaire au plan du module puis, dans une quatrième phase, la séparation du module obtenu.

Plus particulièrement, ladite machine de découpage emboutissage à outillage progressif est établie avec un pilotage de la bande d'acier par asservissement et par commande numérique.

L'armature (10) ainsi réalisée, selon le procédé de fabrication précité, se présente comme suit dans sa phase finale d'élaboration. L'armature comprend ainsi deux ailes (10a - 10b) de configuration triangulaire chacune et triangulaire ensemble séparée par une partie transversale médiane (10c) constituant une nervure centrale. Celle-ci est définie par deux parois parallèles opposées (10c1 - 10c2) raccordées par la partie de liaison (10c3) en définissant entre elles un espace (e) susceptible de constituer un logement et guidage d'un moyen de réglage (11) sous forme de tirette. Des renforts de rigidification (10d) et de raccordement peuvent être prévus, obtenus par emboutissage, entre chacune des parois précitées et la partie aile (10a - 10b) en prolongement. A partir de cette nervure centrale (10c), et sur chacune de ses parois en prolongement avec la partie aile correspondant, sont réalisées au moins deux découpes (10e - 10f) avec chacune une encoche (10g - 10h) en saillie, ces encoches étant orientées côté intérieur de la nervure centrale (10c) et dans le prolongement plan des ailes (10a - 10b). En quelque sorte, et dans l'exemple illustré, quatre encoches (10g - 10h) sont ainsi réalisées et servent de moyen de butée, en forme de languette, et de guidage de la tirette (11) qui peut seulement coulisser dans le volume intérieur formé entre les parois (10c1 - 10c2) de la nervure, mais ne peut pas s'en extraire latéralement. En d'autres termes, la tirette (10) méplate est parfaitement guidée et maintenue dans l'espace formé entre la partie intérieure de ladite nervure et les encoches en saillie.

A titre complémentaire, l'aile (10a) de l'armature (10) vient en appui contre la face opposée du coffrage inférieur.

L'aile (10b) présente un repli (10b1) perpendiculaire à son plan constituant une face d'appui de la planche utilisée pour faire le coffrage supérieur. Ce repli (10b1) est établi en retrait du chant (10a1) d'extrémité de l'aile (10a) pour correspondre à l'épaisseur des planches. Un dégagement (10m) est formé entre la nervure médiane (10c) et l'extrémité en regard du repli pour faciliter les opérations de pliage en fabrication. La tirette (11) présente une section méplate avec, en extrémité, une patte d'accrochage (11a) contre la face intérieure du coffrage inférieur réalisé, et ce de la manière décrite dans le brevet antérieur.

L'invention offre de nombreux avantages, tout d'abord une solidité très largement améliorée grâce à l'effet de nervurage réalisé. La fabrication de ladite armature est optimisée et est réalisée en continu, sans apport de composants indépendants. Le coût de fabrication est donc limité. Il n'y a aucune zone de rupture ou d'affaiblissement car l'armature est réalisée et mise en forme selon un seul composant.

## Revendications

1. Procédé de fabrication d'armature utilisée pour le coffrage rapide et le montage de murs, dalles, planchers et similaires, l'armature étant du type comprenant une configuration triangulaire avec deux ailes et une partie médiane creuse intérieurement autorisant le passage d'un moyen de réglage **caractérisé en ce que** l'armature est fabriquée à partir d'une bande métallique en acier enroulée en bobine et présentée vers une machine de découpage emboutissage à outillage progressif assurant, dans une première phase, la découpe d'un module constitutif d'une armature aux formes et dimensions extérieures en situation de dépliage puis, dans une seconde phase, assurant l'encochage pour la formation d'encoches prédécoupées situées de part et d'autre de la partie transversale médiane du module et ayant une fonction de butée puis, dans une troisième phase, la formation par pliage progressif d'une part d'une nervure centrale transversale susceptible de constituer, par sa configuration à deux parois opposées et espacées, le guide d'une tirette de réglage et, d'autre part, le pliage longitudinal de l'une des parties du module au-delà dudit nervurage pour constituer un plan d'appui perpendiculaire au plan du module puis, dans une quatrième phase, la séparation du module obtenu.

2. Armature du type comprenant une configuration triangulaire avec deux ailes et une partie médiane creuse intérieurement autorisant le passage d'un moyen de réglage, le chant vertical de l'aile inférieure venant en contre appui de la face opposée du coffrage inférieur et la partie supérieure de l'armature avec son autre aile présentant un repli vertical, constituant une face d'appui d'une planche utilisée pour faire le coffrage supérieur, ladite armature mise en oeuvre selon le procédé de la revendication 1 étant
**caractérisée en ce qu'**elle comprend, entre ses ailes (10a - 10b), une partie transversale médiane (10c) constituant une nervure centrale définie par deux parois parallèles opposées (10cl - 10c2) raccordées par une partie de liaison (10c3) en définissant un espace (e) constituant le logement et le guidage du moyen de réglage (11),
et **en ce que**, sur chacune de ses parois de la nervure, et en prolongement avec la partie aile correspondant, sont réalisées des découpes (10e - 10f) avec chacune une encoche (10g - 10h) en saillie orientées côté intérieur de la nervure (10c) et constituant un moyen de butée, en forme de languette, et de guidage du moyen de réglage (11).

3. Armature, selon la revendication 2, **caractérisée en ce que** des moyens de rigidification et de raccordement (10d) réalisés par emboutissage sont aménagés entre les parois de la nervure centrale (10c) et la partie aile (10a - 10b) en prolongement.

4. Armature, selon la revendication 2, **caractérisée en ce que** l'aile (10b) présente un repli (10b1) perpendiculaire à son plan, et établi en retrait du chant (10a1) d'extrémité d'aile, et un dégagement (10m) est formé entre la nervure médiane (10c) et l'extrémité en regard du repli.

## Claims

1. Method of manufacturing the framework used for quick formworking and installation of walls, slabs, floors and similar, the framework being of the type comprising a triangular configuration with two wings and a median part that is hollow inside to provide a passage for an adjusting means, **characterised in that** the framework is made from a metallic steel strip wound on a reel and fed to a shaping and cutting machine with progressive tooling which fulfils the functions of, in a first phase, cutting a module for making a framework with external shapes and dimensions in the folded flat situation and then, in a second phase, notching to form pre-cut notches disposed on either side of the transverse median part of the module which fulfil a stop function, and then, in a third phase by progressive folding, forming a transverse central rib on the one hand, designed to constitute, due to its configuration based on two opposing and spaced apart walls, the guide of an adjusting pull-rod and, on the other hand, longitudinally folding one of the parts of the module beyond said rib to form a support plane perpendicular to the plane of the module, and then, in a fourth phase, separating the resultant module.

2. Framework of the type comprising a triangular configuration with two wings and a median part that is hollow inside to provide a passage for an adjusting means, the vertical edge of the bottom wing being placed so that it is supported on the opposing face of the formwork underneath and the top part of the framework with its other wing incorporating a vertical fold constituting a support face for a board used to make the formwork above, said support system being manufactured by the method as claimed in claim 1, **characterised in that** it comprises, between its wings (10a - 10b), a transverse median part (10c) constituting a central rib defined by two opposing parallel walls (10c1 - 10c2) joined by a linking part (10c3) so as to define a space (e) constituting the housing and guide means of the adjusting means (11),
and **in that** on each of its rib walls and forming an extension to the corresponding wing part, cutouts (10e - 10f) are made so that each forms a protruding tab (10g - 10h) oriented towards the inside of the rib (10c) and constituting a tongue-shaped stop means and guide means for the adjusting means (11).

3. Framework as claimed in claim 2, **characterised in that** stiffening and joining means (10d) produced by shaping are disposed between the walls of the central rib (10c) and the part of the wing (10a - 10b) forming an extension.

4. Framework as claimed in claim 2, **characterised in that** the wing (10b) has a fold (10b1) perpendicular to its plane and disposed set back from the wing terminal edge (10a1), and a gap (10m) is formed between the median rib (10c) and the end facing the fold.

## Patentansprüche

1. Verfahren zur Herstellung einer Armierung, die für die Schnellverschalung und Montage von Mauern, Böden, Decken und Ähnlichem verwendet wird, wobei die Armierung eine Dreiecksausführung mit zwei Seitenteilen und einem innen hohlen Mittelteil aufweist, der die Durchführung eines Einstellmittels gestattet, **dadurch gekennzeichnet, dass** die Armierung aus einem Metallband aus zur Spule gewickeltem Stahl gebildet ist und zu einer Schneid- und Umformungsmaschine mit progressivem Werkzeug geführt wird, die in einer ersten Phase das Ausschneiden eines Moduls, aus dem die Armierung besteht, auf die Formen und Außenabmessungen in der ausgebreiteten Situation und dann in einer zweiten Phase das Einkerben für die Bildung von vorausgeschnittenen Kerben sicherstellt, die beiderseits des quer verlaufenden Mittelteils des Moduls angeordnet sind und eine Anschlagfunktion haben, und dann in einer dritten Phase einerseits die Bildung einer zentralen Querrippe durch progressives Falzen, die durch ihre Ausführung mit zwei gegenüber liegenden und beabstandeten Wänden die Führung eines Verstellzuges darstellen kann, und andererseits das Längsfalzen eines der Teile des Moduls über die Rippung hinaus sicherstellt, um eine Stützfläche senkrecht auf die Ebene des Moduls zu bilden, und dann in einer vierten Phase die Abtrennung des erhaltenen Moduls sicherstellt.

2. Armierung, umfassend eine Dreiecksausführung mit zwei Seitenteilen und einem innen hohlen Mittelteil, der die Durchführung eines Einstellmittels gestattet, wobei die vertikale Kante des unteren Seitenteils an der gegenüber liegenden Seite der unteren Verschalung abgestützt wird und der obere Teil der Armierung mit seinem anderen Seitenteil einen vertikalen Falz aufweist, der eine Stützfläche für eine Planke bildet, die für die Herstellung der oberen Verschalung verwendet wird, wobei die gemäß dem Verfahren nach Anspruch 1 eingesetzte Armierung **dadurch gekennzeichnet ist, dass** sie zwischen ihren Seitenteilen (10a - 10b) einen quer verlaufenden Mittelteil (10c) umfasst, der eine zentrale Rippe bildet, die durch zwei gegenüber liegenden parallele Wände (10c1 - 10c2) definiert ist, die durch einen Verbindungsteil (10c3) angeschlossen sind, wobei ein Raum (e) definiert wird, der die Lagerung und die Führung des Einstellmittels (11) darstellt,
und dass auf jeder ihrer Wände der Rippe und in der Verlängerung mit dem entsprechenden Seitenteil Ausschnitte (10e- 10f) mit jeweils einer vorspringenden Kerbe (10g - 10h) hergestellt sind, die zur Innenseite der Rippe (10c) gerichtet sind und ein Anschlagmittel in Form einer Zunge und ein Element zur Führung des Einstellmittels (11) bilden.

3. Armierung nach Anspruch 2, **dadurch gekennzeichnet, dass** Versteifungs- und Anschlussmittel (10d) durch Umformung zwischen den Wänden der zentralen Rippe (10c) und dem Seitenteil (10a - 10b) in der Verlängerung angeordnet werden.

4. Armierung nach Anspruch 2, **dadurch gekennzeichnet, dass** der Seitenteil (10b) einen Falz (10b1) senkrecht auf seine Ebene, der zur Kante (10a1) des Endes des Seitenteils zurück springend angeordnet ist, aufweist, und dass eine Aussparung (10m) zwischen der mittleren Rippe (10c) und dem gegenüber liegenden Ende des Falzes gebildet ist.
